# FASCICULE DE BREVET EUROPEEN

(11) **EP 0 020 553 B1**
(45) Date de publication et mention de la délivrance du brevet: **29.09.1982**
(21) Numéro de dépôt: 79901452.7
(22) Date de dépôt: 29.10.1979
(51) Int. Cl.: E05C 17/04, B60J 1/14

(54) **Dispositif de commande d'ouverture et de fermeture ainsi que de verrouillage d'une vitre pivotante**
Betätigungsvorrichtung für das Öffnen und Schliessen sowie Verriegeln von einem Klappfenster
Control device for opening and closing as well as locking of a pivoting glass pane

(30) Priorité: 03.11.1978 FR 7831210
(43) Date de publication de la demande: 07.01.1981
(73) Titulaire: REGIE NATIONALE DES USINES RENAULT, 92109 Boulogne-Billancourt (FR)
(72) Inventeur: BASCOU, Jacques, 92109 Boulogne (FR)
(74) Mandataire: Ernst-Schonberg, Michel
(86) Numéro de dépôt international: FR7900098
(87) Numéro de publication internationale: WO8000986

## Description

La présente invention a pour objet un dispositif de commande d'ouverture et de fermeture ainsi que de verrouillage d'une vitre pivotante en position fermée ou entrebaîllée, notamment d'une vitre de custode de véhicule automobile comportant deux éléments dont l'un est une bielle, articulés entre eux par une de leurs extrémités et reliés chacun par leur autre extrémité respectivement à la vitre et à un support.

Le brevet français 869 038 décrit un tel dispositif de verrouillage de vitres pivotantes, comprenant deux biellettes articulées, disposées en regard du bord libre de la vitre. Parmi les inconvénients que présentent de tels dispositifs, on peut citer le manque d'étanchéité qu'ils confèrent à la vitre, en raison d'une perte d'écrasement du joint d'étanchéité après désalignement des points d'articulation des biellettes nécessaires au verrouillage de la vitre. Par ailleurs, la trajectoire de la bielle de commande en cours de manoeuvre fait saillie dans l'habitacle du véhicule, entraînant des risques d'agressivité dans le cas où l'entrebaîllement de la vitre ne serait fait qu'à moitié de sa course.

La présente invention vise à obvier aux inconvénients des systèmes de l'art connu en foumissant un dispositif de verrouillage pendant le fonctionnement duquel le joint d'étanchéité de la vitre reste à un niveau de compression constant.

Le dispositif de verrouillage selon l'invention est caractérisé par le fait que la bielle, montée de manière articulée àrotule et à coulissement dans un logement de l'élément formant poignée tournante, est articulée au moyen d'un axe par son extrémité aux branches d'une chape montée à rotation limitée sous l'action de la poignée dans une embase fixée à la vitre, tandis que la poignée est elle-même articulée sur le support de carrosserie au moyen d'un axe, et que sont prévues, une première came solidaire de la chape, une deuxième came solidaire de la poignée les deux cames présentant respectivement des faces en contact d'appui mutuel en position fermée verrouillée de la vitre lesquelles faces coopèrent à la rotation de la chape sous l'action du mouvement de rotation de la poignée, jusqu'à ce qu'un moyen de butée stoppe le mouvement relatif de la chape dans l'embase, les faces en contact d'appui mutuel se séparant, des rampes prévues respectivement sur les cames venant alors en contact glissant l'une avec l'autre, la bielle articulée à la chape coulissant dans le logement de la poignée au cours de la rotation dans le même sens de cette dernière jusqu'à une position de bielle sensiblement perpendiculaire au plan de pose de la poignée en position entrebaîllée de la vitre.

Cette forme de réalisation permet, lors du mouvement de rotation, de maintenir la poignée de commande à un écartement constant par rapport à son support.

Un tel dispositif perment avec une rotation d'un quart de tour un verrouillage et un déverrouillage rapides rendant possible de l'adapter à un servomécanisme, par exemple un élément moteur, afin d'automatiser l'ensemble.

L'invention sera mieux comprise à la lecture de la description non limitative d'une forme de réalisation de dispositif de verrouillage en référence aux dessins annexés, dans lesquels:
-la figure 1 est une vue latérale du système en position verrouillée, vitre fermée;
-la figure 2 est une vue de dessus du système de la figure 1;
-la figure 3 est une vue en coupe selon III-III de la figure 4;
-la figure 4 est une vue en coupe selon IV-IV de la figure 3;
-la figure 5 est une vue en coupe selon V-V de la figure 3;
-la figure 6 est une vue en coupe selon VI-VI de la figure 8, illustrant le verrouillage du système en position entrebaîllée de la vitre;
-la figure 7 est une vue en coupe partielle illustrant le déverrouillage du système; et
-la figure 8 est une vue en coupe partielle illustrant le verrouillage du système en position entrebaîllée de la vitre.

Le dispositif de verrouillage selon l'invention est constitué d'une poignée 1 articulée sur un support 2 de carrosserie au moyen d'un axe 3 le traversant. Une bielle 4 est pourvue à l'une de ses extrémités d'un rotule 5 montée à coulissement dans un logement oblong 19 prévu sur la face latérale interne du levier de commande 1. Par son autre extrémité la bielle 4 est articulée à une chape 6 par l'intermédiaire d'un axe 7, perpendiculaire à l'axe 3 de pivotement de la poignée. Cette chape 6, disposée dans un logement 18 de la poignée 1, est montée à pivotement dans une embase 8 fixée sur la vitre 9 sensiblement parallèle au support 2, au moyen d'un système vis 10-écrou 11.

Le verrouillage de l'ensemble est réalisé par deux cames 14, 17 conformées pour se chevaucher. La came 14 solidaire de la chape 6 est, en position de verrouillage, en appui par sa partie inférieure 15 sur la partie supérieure 16 de la came 17 solidaire de la poignée 1.

Par rotation de la poignée de commande 1 dans le sens de la flèche F, ce qui entraîne le pivotement de la chape 6 dont la rotation dans l'embase 8 est stoppée par une encoche 13 prévue sur un épaulement de la chape et dont l'extrémité vient en contact avec une butée 12 solidaire de l'embase 8, on réalise le déverrouillage des cames 14 et 17 et, partant, celui de l'ensemble (voir figures 3 et 7).

Pour entrebaîller la vitre, on continue la manoeuvre en rotation de la poignée 1, ce qui amène la rotule 5 à coulisser dans son logement 19 tandis que la bielle 4 pivote autour de l'axe 7 pour venir dans la position représentée aux figures 6 et 8. Le verrouillage en cette position entrebaîllée est obtenu par le fait que la bielle 4 est perpendiculaire au plan de pose de la poignée 1. Les efforts de rappel vers la fermeture de la vitre exercés sur la bielle 4 ne peuvent donc pas faire pivoter la poignée, étant donné que dans cette position le couple de rotation s'annule.

La fermeture de la vitre se réalise en manoeuvrant en rotation la poignée 1 dans le sens inverse de celui de la flèche F de façon à faire pivoter la bielle 4 autour de son axe 7, tandis que la rampe 20 de la came 14 vient en contact glissant avec la rampe 21 de la came 17, ce qui assure le rappel en rotation de la chape 6 dans son logement 18 de la poignée 1.

Pour revenir en position de verrouillage, vitre, fermée on continue la manoeuvre de rotation de la poignée 1 en sens inverse de la flèche F, ce mouvement entraînant la bielle 4 qui fait pivoter la chape 6 dans son embase 8. La rampe 20 continue de glisser sur la rampe 21, jusqu'à ce que la face inférieure 15 de la came 14 vienne en appui sur la face supérieure 16 de la came 17, assurant ainsi un verrouillage positif de la chape 6 dans le logement 18 de la poignée 1. Le verrou de vitre pivotante selon l'invention se monte de la manière suivante:

Le verrou complet, tel qu'il est représenté par la figure 1, est monté en préparation sur la vitre 9 dans sa position théorique, et fixé par la vis 10 et l'écrou 11 (fig. 4).

La vitre est ensuite fixée côté charnières et, pour fixer le support de verrou 2 sur le caisson, il faut mettre le verrou dans sa position représentée par les figures 5 et 7. Avant de bloquer les vis de fixation du support 2, il faut mettre le verrou dans la position verrouillée plaçant ainsi l'ensemble comme l'indique la figure 1.

## Revendications

1. Dispositif de commande d'ouverture et de fermeture ainsi que de verrouillage en position fermée ou entrebaîllée d'une vitre (9) pivotante, notamment d'une vitre de custode de véhicule automobile, comportant deux éléments (4, 1) dont l'un est une bielle (4), articulés entre eux par une de leurs extrémités et reliés chacun par leur autre extrémité respectivement à la vitre (9) et à un support (2), caractérisé par le fait que la bielle (4) montée de manière articulée à rotule (5) et à coulissement dans un logement (19) de l'élément (1) formant poignée tournante (1 ) est articulée au moyen d'un axe (7), par son extrémité aux branches d'une chape (6) montée à rotation limitée sous l'action de la poignée (1) dans une embase (8) fixée à la vitre (9), tandis que la poignée (1) est elle-même articulée sur le support (2) de carrosserie au moyen d'un axe (3), et que sont prévues une première came (14) solidaire de la chape (6) et une deuxième came (17) solidaire de la poignée (1 les deux cames (14) et (17) présentant respectivement des faces (15) et (16) en contact d'appui mutuel en position fermée verrouillée de la vitre lesquelles faces coopèrent pendant la rotation de la chape (6) sous l'action du mouvement de rotation de la poignée (1), jusqu'à ce qu'un moyen de butée (12, 13) stoppe le mouvement relatif de la chape (6) dans l'embase (8) les faces (15, 16) en contact d'appui mutuel se séparant, des rampes (20) et (21) prévues respectivement sur les cames (14) et (17) venant alors en contact glissant l'une avec l'autre la bielle (4) articulée à la chape (6) coulissant dans lelogement (19) de la poignée (1) au cours de la rotation dans le même/sens de cette dernière jusqu'à un position de bielle (4) sensiblement perpendiculaire au plan de pose de la poignée (1) en position entrebaîllée de la vitre.

2. Dispositif selon la revendication 1, caractérisé par le faite que l'axe de pivotement (3) de la poignée (1) et l'axe de rotation de la chape (6) sont sensiblement parallèles entre eux et perpendiculaires à l'axe d'articulation (7) de la bielle (4) sur la chape (6).

3. Dispositif selon la revendication 1, caractérisé par le fait que la rotation de la chape (6) est limitée par le contact de l'extrémité d'une encoche (13) prévue sur l'épaulement de ladite chape (6), avec une butée (12) solidaire de l'embase (8).

## Claims

1. Control device for opening, closing and locking in closed or partly open position a pivotable window pane (9), especially of an arm-rest window in an automobile, comprising two elements (4, 1), one of which is a rod (4), interarticulated by one of their ends and each connected by their other end, respectively, to a window pane (9) and a support (2), characterized in that the rod (4) which is mounted in articulated fashion to a swivel joint (5) and for sliding in a seat (19) of the element (1), forming a turning handle (1 is articulated by means of an axle (7) by its end to the branches of a cap (6), mounted for limited rotation under the action of the handle (1) in a base (8) fixed to the window pane (9), while the handle (1) itself is articulated on the support (2) of the car body by means of an axle (3), and that there are provided: a first cam (14), integral with the cap (6) and a second cam (17), integral with the handle (1), with the two cams (14 and 17) having, respectively, faces (15) andi:(16) in mutually engaging contact in locked position of the window pane, said faces cooperating during rotation of the cap (6) under the action of the rotating movement of the handle (1) until a stop means (12, 13) stops the movement relative to the cap (6) in the base (8), with the faces (15, 16) in mutually engaging contact separating, with the ramps (20) and (21) provided, respectively, on the cams (14) and (17) now coming into sliding contact with each other, and with the rod (4), articulated to the cap (6). gliding in the seat (19) of the handle (1) during rotation in the same sense of the latter up to a position where the rod (4) is substantially perpendicular to the positioning plane of the handle (1), in partly open position of the windown pane.

2. Device according to Claim 1, characterized in that the pivoting axle (3) of the handle (1) and the axle of rotation of the cap (6) are substantially parallel to each other and perpendicular to the axle of articulation (7) of the rod (4) on the cap (6).

3. Device according to Claim 1, characterized in that the rotation of the cap (6) is limited by the contact of the end of a notch (13) provided on the shoulder of said cap (6), with one stop (12) being integral with the base (8).

## Patentansprüche

1. Betätigungsvorrichtung zum Öffnen, Schliessen uand Verriegeln in geschlossener oder teilweise geöffneter Lage einer drehbaren Scheibe (9), besonders eines Ellbogen-Lehnen-Fensters in einem Kraftfahrzeug, die zwei Elemente einschliesst (4, 1), wovon das erste eine Schubstange (4) ist, untereinander angelenkt durch eines ihrer Enden und ein jedes verbunden durch seine betreffenden anderen Enden mit einer Scheibe (9) und einer Stütze (2), dadurch gekennzeichnet, dass die Schubstange (4), die gelenkig angebracht ist an einem Drehgelenk, zum Gleiten in einem Lager (19) des Elements (1) vorgesehen und als Dreh-Handgriff (1) ausgebildet ist, mit ihrem Ende angelenkt ist mit Hilfe einer Achse (7) and die Arme eines Aufsatzes (6), der für begrenzte Drehung unter Betätigung des Handgriffs (1) in einer Basis (8), befestigt an der Scheibe (9), angebracht ist, während der Handgriff (1) selbst an der Stütze (2) der Karosserie mit Hilfe einer Achse (3) angelenkt ist, und dass vorgesehen sind: eine erste Nocke (14), einstückig mit dem Aufsatz (6) und eine zweite Nocke (17), einstückig mit dem Handgriff (1), wobei die zwei Nocken (14 und 17) Flächen (15) bzw. (16) in gegenseitig berührender Verbindung in geschlossener Stellung der Scheibe haben, die genannten Flächen während der Drehung des Aufsatzes (6) unter Wirkung der Drehbewegung des Handgriffs (1) zusammenwirken, bis ein Stop (12, 13) die Bewegung im Verhältnis zu dem Aufsatz (6) in der Basis (8) anhält, wobei die Flächen (15, 16) in gegenseitig miteinander eingreifendem Kontakt sind, Rampen (20) bzw. (21) vorgesehen sind auf den Nocken (14) und (17), die nun in gleitende Verbindung miteindander kommen, und wobei die Schubstange (4), angelenkt an dem Aufsatz (6), im dem Lager (19) des Handgriffs (1) gleitet während der Drehung in der gleichen Richtung des letzteren bis zu einer Stellung, wo die Schubstange (4) im Wesentlichen senkrecht zu der Positionsebene des Handgriffs (1) liegt, bei teilweise geöffneter Lage der Scheibe.

2. Vorrichtung gemäss Anspruch 1, dadurch gekennzeichnet, dass die Drehachse (3) des Handgriffs (1) und die Drehachse des Aufsatzes (6) im wesentlichen parallel zueinander liegen und senkrecht zu der Drehachse (7) der Schubstange (4) auf dem Aufsatz (6).

3. Vorrichtung gemäss Anspruch 1, dadurch gekennzeichnet, dass die Drehung des Aufsatzes (6) begrenzt wird durch den Eingriff des Endes einer Ausnehmung (13), die in der Schulter des genannten Aufsatzes (6) vorgesehen ist, wobei ein Stop (12) einstückig mit der Basis (8) ist.
